# FASCICULE DE BREVET EUROPEEN

(11) **EP 0 011 045 B1**
(45) Date de publication et mention de la délivrance du brevet: **14.10.1981**
(21) Numéro de dépôt: 79430018.6
(22) Date de dépôt: 10.10.1979
(51) Int. Cl.: B67D 5/32, B60P 3/22, F16K 31/00, F16K 35/02

(54) **Dispositif de sécurité pour véhicules citernes**
Sicherheitsvorrichtung für Tankautos
Safety device for tank vehicles

(30) Priorité: 27.10.1978 FR 7831262
(43) Date de publication de la demande: 14.05.1980
(73) Titulaire: Villette, Roger, F-13300 Salon de Provence (FR)
(72) Inventeur: Villette, Roger, F-13300 Salon de Provence (FR)
(74) Mandataire: Roman, Alphonse

## Description

L'objet de l'invention concerne un dispositif de sécurité pour véhicules citernes.

Il est destiné à assurer automatiquement la fermeture des vannes des citernes dans le cas où au cours des opérations de remplissage ou de vidange, le véhicule effectuerait un déplacement accidentel.

Dans les dispositifs connus de ce genre, on utilisait généralement un ridoir relié par un piton ou ergot à la roue du véhicule. Un câble fixé d'une part à la boîte du ridoir et d'autre part au dispositif de fermeture des vannes, assurait le fermeture lorsque la roue effectueait un mouvement de rotation. Ces dispositifs susceptibles de détérioration et malgré la simpticité de leur fonctionnement ne présentaient pas une fiabilité suffisante par leur facilité de neutralisation.

Le dispositif suivant l'invention supprime ces inconvénient et permet par une installation définitive sur le véhicule, une mise en service simplifiée, et d'une fiabilité absolue par le fait que l'ouverture de la vanne n'est possible qu'après sa mise en service et que son fonctionnement est assuré dès que le véhicule effectue une translation dans n'importe quel sens de marche. Il est constitué par la combinaison d'une part d'un ensemble détecteur du déplacement du véhicule constitué par un bras oscillant avec arbre télescopique de contact avec le sol ou avec un organe servant à mouvoir le véhicule, monté sur un palier fixé sur une partie statique du véhicule, tel un longeron et entrain- ant par son arbre d'oscillation un galet et d'autre part par un ensemble de transmission actionné par le déplacement du galet sur un piston récepteur, relié à la commande de la vanne de la citerne.

Sur les dessins annexés donnés à titre d'exemple non limitatif d'une des formes de réalisation de l'objet de l'invention:
Les figures 1 et 2 représentent l'ensemble du dispositif détecteur vu en élévation et en coupe longitudinale et transversale; la figure 3 montre le détail constructif à une échelle différente, le verrouillage du bras de détection; la figure 4 est une vue en coupe du dispositif de transmission de la commande de verrouillage.

Le dispositif se fixe en un point extérieur du chassis sur un organe statique qui ne sert pas à son déplacement.

Il est constitué, fig 1 à 4, par un carter ou corps alésé 1, dans lequel coulisse un piston 2 rappelé par un ressort 3.

Le piston est actionné par un levier 4 sur lequel est monté un galet 5. Ce levier 4 comporte également deux butées symétriques 6. Le centre du galet 5 effectue une rotation sur l'arbre 7, supporté par les paliers 8, 9.

L'arbre 7 est relié à son extrémité extérieure débordante à un moyeu claveté solidaire d'un bras tubulaire 10 dans l'axe duquel coulisse un arbre télescopique 11 rappelé par un ressort 12 ayant son point fixe sur la butée 12' et son point d'appui mobile sur la butée 12" Cet arbre coulissant est maintenu en extension par le ressort 12.

Son extrémité inférieure est munie d'un patin d'appui 14 sur lequel est fixée une semelle élastique de contact 14' avec le sol ou avec un organe servant à mouvoir le véhicule.

Cet ensemble en contact avec le sol ou avec un organe servant à mouvoir le véhicule, est monté sur l'articulation formant rotule et peut comporter un aimant 15 dans le cas où il serait en contact avec un rail ou surface métallique.

Son extrémité supérieure comporte un contre-poids 16, afin de soulager le rappel du piston et sa manoeuvre.

Ce bras télescopique 10 est placé perpendiculairement au longeron ou chassis lors de la mise en place du dispositif de sécurité, et replié lorsque les opérations de vidange ou remplissage de la citerne sont terminées.

Les vannes ne peuvent être ouvertes que si le dispositif de sécurité est mis en place. Un verrou 17 fig 3, immobilise automatiquement le bras 10 par rapport au chassis du véhicule dans sa position de repos et empêche tout mouvement lors de la marche ou l'arrêt du véhicule.

Une entretoise 19 fixée à la base du piston 2 relie le câble 18 traversant le couvercle 20 qui forme le point fixe du ressort 3.

Le câble 18 coulisse dans une gaine 21 et son extrémité opposée 18' est reliée à un étrier 22. La gaine est stabilisée à chacune de ses extrémités par une butée 23, 24.

Cette transmission est actionnée par le déplacement du galet 5 entrainé par l'arbre 7 et le bras 10 lorsque le véhicule se déplace accidentellement.

L'arc de cercle décrit par le galet déplace le piston 2 dans le plan vertical. Ce dernier transmet par le câble 18, le mouvement à l'étrier 22 qui assure la fermeture automatique de la vanne par le dispositif de verrouillage qui actionne la fermeture et l'ouverture.

Lorsque le bras 10 est relevé, le verrouillage de la vanne est maintenu fermé, il ne peut s'ouvrir que lorsque l'arbre 11 contacte perpendiculairement le sol ou un organe servant à mouvoir le véhicule.

Partant du mouvement imprimé par le galet 5 sur un organe récepteur, la transmission peut être hydraulique, magnétique, ou pneumatic, ou électro-magnétique ou mécanique.

Le dispositif se caractérise par le mouvement imprimé par le déplacement du véhicule au bras contactant le sol ou un organe servant à mouvoir le véhicule, dans une position perpendiculaire à son point d'appui.

Cette translation en arc de cercle transmis par un galet à l'organe récepteur, permet d'utiliser le mouvement du piston pour, avec une course de quelques centimètres, actionner le verrouillage de la vanne.

Toutefois les formes, dimensions et dispositions des différents éléments pourront varier dans la limite des équivalents comme d'ailleurs les matières utilisées pour leur fabrication, sans changer pour celà la conception générale de l'invention qui vient d'être décrit.

C'est ainsi que le bras peut être mis en contact avec une roue par application sur un point périphérique afin de permettre un encombrement réduit et une plus grande facilité de manoeuvre. En ce cas on peut supprimer le contre-poids et le verrou.

## Revendications

1. Dispositif de sécurité pour véhicule citerne destiné à assurer automatiquement la fermeture des vannes de citernes dans le cas où au cours des opérations de vidange et de remplissage, le véhicule viendrait à effectuer un déplacement accidentel alors que la manoeuvre des vannes n'est possible que si la sécurité est mise en place se caractérisant par la combinaison d'un ensemble détecteur du déplacement du véhicule par bras oscillant (10) en contact perpendiculaire avec le sol ou la surface de contact tel qu'un organe servant à mouvoir le véhicule et d'un ensemble récepteur actionnant la commande de la vanne.

2. Dispositif suivant la revendication 1 se caractérisant par le fait que le dispositif détecteur est constitué par un carter (1) monté sur une partie fixe de la carrosserie dans lequel coulisse un piston (2) rappelé par un ressort (3) actionné par un levier (4) sur lequel est monté un galet (5).

3. Dispositif suivant la revendication 1 se caractérisant par le fait que le levier (4) pourvu de deux butées symétriques (6) est entrainé par un arbre (7) tournant dans tous les sens sur des paliers (8, 9) et dont l'extrémité extérieure est relié à un bras tubulaire (10) dans lequel culisse un arbre télescopique (11) de contact avec le sol ou surface de contact, tel qu'un organe servant à mouvoir le véhicule, maintenu en extension par un ressort de rappel.

4. Dispositif suivant la revendication 1 se caractérisant par le fait que l'arbre télescopique (11) est parallèle au longeron ou chassis du véhicule en sa position d'arrêt et est perpendiculaire dans sa position de sécurité, et qu'il est pourvu, à son extrémité de contact avec le sol ou surface de contact tel qu'un organe servant à mouvoir le véhicule, d'un patin articulé (14) comportant un aimant (15) et une semelle élastique (14') de contact avec le sol ou avec l'organe servant à mouvoir le véhicule.

5. Dispositif suivant la revendication 1 se caractérisant par le fait que le piston tubulaire contacté par le galet (5) détecteur de translation est solidaire d'une entretoise (19) retenant l'extrémité d'un câble (18) traversant un couvercle rigide (20) du carter (1) mais coulissant le long d'une gaine souple (21) et relié à son extrémité (18') avec un étrier (22) commandant le dispositif de verrouillage de la vanne de la citerne.

6. Dispositif suivant la revendication 1 se caractérisant par le fait que le gaine (21) dans laquelle coulisse le câble (18) est pourvue à chacune de ses extrémités d'une butée réglable (23, 24), l'une (23) fixée dans le couvercle (20) du carter (1 l'autre (24) dans un support monté à l'extrémité opposée de la gaine.

## Claims

1. A safety device for a tank vehicle adapted for providing automatically the closing of the gates of the tanks for the case where, during the emptying or filling operations, the vehicle should accidentally move while the operation of the gates is possible only if the safety device is in place, characterized by the combination of a sensing unit of the displacement of the vehicle having an oscillating arm (10) in perpendicular engagement with the ground or the contact surface such as a member used for moving the vehicle, and a receiving unit operating the control of the gate.

.2. A device according to claim 1, wherein the sensing device is made of a casing (1) mounted on a fixed portion of the body of the vehicle in which slides a piston (2) returned by a spring (3) operated by a lever (4) on which is mounted a roller (5).

3. A device according to claim 1, wherein the lever (4) which is provided with two symmetrical abutments (6) is driven by a shaft (7) rotating in all directions in its bearings (8, 9) and the outer end of which is connected to a tubular arm (10) in which slides a telescopic shaft (11) for engagement with the ground or contact surface, such as a member used for moving the vehicle, maintained in extension by a return spring.

4. A device according to claim 1, wherein the telescopic shaft (11) which is sliding parallel to the frame or chassis of the vehicle in its stopped position and perpendicular in its safety position is provided, at its engagement end with the ground or the contact surface such as a member used for moving the vehicle, with an articulate pad (14) comprising a magnet (15) and a resilient sole (14') for engagement with the ground or with the member used for moving the vehicle.

5. A device according to claim 1, wherein the tubular piston engaged by the translation movement detecting roller is rigidly connected to a brace (19) maintaining the end of a cable (18) extending through the rigid cover (20) but sliding along a flexible sleeve (21) and connected at its end (18') with a stirrup (22) controlling the locking device of the tank gate.

6. A device according to claim 1, wherein the sleeve (21) in which slides the cable (18) is provided at each of its ends with an adjustable abutment (23, 24), one of which being fixed in the casing cover and the other in the support mounted at the opposite end of the sleeve.

## Patentansprüche

1. Sicherheitsvorrichtung für Kesselwagen zum automatischem Schließen der Kesselventile für den Fall, daß im Verlauf eines Entleerungs-oder Einfüllvorgangs das Fahrzeug eine unbeabsichtigte Bewegung ausführt, wobei die Betätigung der Ventile nur möglich ist, wenn die Sicherheitsvorrichtung in Betriebsstellung gebracht ist, gekennzeichnet durch die Verbindung einer Bewegungsmeldereinheit zur Feststellung von Fahrzeugbewegungen durch einen Schwenkarm (10) in senkrechter Berührung mit dem Boden oder einer Berührungsfläche, z.B. einer Einrichtung zum Fortbewegen des Fahrzeugs, mit einer Empfangseinrichtung zur Betätigung der Ventilsteuerung.

2. Vorrichtung nach Anspruch 1, dadurch gekennzeichnet, daß die Bewegungsmeldereinheit aus einem Gehäuse (1) besteht, das auf einen festen Karosserieteil montiert ist und in dem ein durch eine Rückholfeder (3) vorgespannter Kolben (2) gleitet, der durch einen Hebel (4) betätigt wird, auf den eine Rolle (5) montiert ist.

3. Vorrichtung nach Anspruch 1, dadurch gekennzeichnet, daß der mit zwei symmetrischen Anschlägen (6) versehene Hebel (4) von einer Welle (7) angetrieben wird, die in beliebiger Drehrichtung in ihren Lagern (8, 9) drehbar ist und deren äußeres Ende mit einem röhrenförmigen Arm (10) verbunden ist, in dem eine Teleskopwelle (11) zur Herstellung einer Berührung mit dem Boden oder der Kontaktfläche, z.B. eines zur Bewegung des Fahrzeuges dienenden Teils gleitet, die durch eine Rückholfeder im ausgestreckten Zustand gehalten wird.

4. Vorrichtung nach Anspruch 1, dadurch gekennzeichnet, daß die in ihrer Ruhestellung parallel zum Längsträger des Fahrzeugrahmens und in ihrer Sicherheitsstellung senkrecht dazu gleitende Teleskopwelle (11) an ihrem äußeren Berührungsende mit dem Boden oder mit der Kontaktfläche z.B. eines zur Bewegung des Fahrzeugs dienenden Teils mit einem Gelenkschuh (14) versehen ist, der einen Magnet (15) und eine elastische Fußplatte in Berührung mit dem Boden oder einem zur Bewegung des Fahrzeugs dienenden Teil enthält.

5. Vorrichtung nach Anspruch 1, dadurch gekennzeichnet, daß der röhrenförmige Kolben, gegen den die Rolle des Bewegungsmelders anliegt, fest mit einem Distanzstück (19) verbunden ist, welches das Ende eines Kabels (18) hält, das den starren Deckel (20) durchdringt, jedoch in einem biegsamen Mantel (21) in Längsrichtung gleitet und an seinem Ende (18') mit einem Bügel (22) verbunden ist, der die Verriegelungseinrichtung des Kesselventils steuert.

6. Vorrichtung nach Anspruch 1, dadurch gekennzeichnet, daß der Mantel (21), in dem das Kabel (18) gleitet, an beiden Enden mit je einem einstellbaren Anschlag (23, 24) versehen ist, von denen der eine im Gehäusedeckel, der andere in einer an das gegenüberliegende Ende des Mantels montierten Halterung befestigt ist.
